# FASCICULE DE BREVET EUROPEEN

(11) **EP 0 461 048 B1**
(45) Date de publication et mention de la délivrance du brevet: **09.11.1994**
(21) Numéro de dépôt: 91420164.5
(22) Date de dépôt: 24.05.1991
(51) Int. Cl.: D06B 11/00

(54) **Procédé pour imprimer chaîne un motif sur une étoffe, et dispositif pour la mise en oeuvre de ce procédé**
Verfahren und Vorrichtung zum Färben von Kettgarnen
Method and apparatus for warp printing

(30) Priorité: 29.05.1990 FR 9006896
(43) Date de publication de la demande: 11.12.1991
(73) Titulaire: CORBIERE S.A., F-69750 Charbonnieres (FR); TEINTURERIES DE LA TURDINE, F-69170 Tarare (FR)
(72) Inventeur: Corbiere, Claude, F-69890 La Tour de Salvagny (FR)
(74) Mandataire: Laurent, Michel

(56) Documents cités:
- CH-A- 5 375
- DE-A- 2 360 881
- FR-A- 2 254 950
- GB-A- 1 403 887
- GB-A- 1 466 082

## Description

L'invention concerne un nouveau procédé pour imprimer chaîne un motif sur la chaîne d'une étoffe en cours de formation, notamment un tissu chaîne et trame. Elle se rapporte également à un dispositif pour la mise en oeuvre de ce procédé.

La technique d'impression-chaîne est bien connue. Il n'y a donc pas lieu de la décrire ici en détail. Cette technique est essentiellement réservée aux tissus de luxe.

Depuis quelques années, on réalise ces tissus imprimés-chaîne à partir de la technique d'impression par transfert (voir par exemple documents FR-A-2 254 950 et 2 296 727). Cette technique donne d'excellents résultats, mais n'est économiquement valable que pour des séries de longueur appréciable. En outre et surtout, si la chaîne sur laquelle on applique le motif transfert présente un défaut quelconque, tel que par exemple un fil manquant, le tissu ainsi imprimé comporte ce défaut, qui devient alors irrémédiable. Il s'ensuit qu'il faut visiter préalablement la chaîne et contrôler le tissage avec une grande attention, ce qui grève alors d'autant le coût de ces tissus.

Dans le document CH-D-53/75 (correspondant au document GB-A-1 528 411), on a suggéré d'appliquer cette technique d'impression transfert à des tapis, en effectuant la phase transfert sur la nappe de fils qui vont constituer le poil ou les bouclettes puis, d'enrouler la nappe ainsi imprimée avec le papier transfert sur une ensouple que l'on place alors en tête de la machine à tufter. Pour ce faire, tout d'abord, le dessin à reporter sur les fils doit présenter, dans le sens de la longueur des fils, un allongement par rapport au dessin que l'on veut obtenir sur le tapis pour rattraper l'embuvage ; ensuite, il faut transférer la nappe ainsi imprimée sur le métier à tufter, de sorte que cette technique présente les mêmes inconvénients que celle exposée ci-dessus.

Dans le document BE-A-755 182, on a suggéré d'imprimer à l'humide un motif sur une nappe de fils de chaîne qui progresse continuellement, sur un métier à tisser, entre l'ensouple et le point de formation de la foule. Cette technique nécessite des installations complexes, volumineuses, sous-employées, puisque le rendement est limité par la vitesse de production du métier à tisser, dont on sait qu'elle est d'au moins mille fois inférieure à celle de l'installation d'impression. C'est sans doute la raison pour laquelle cette technique ne s'est pas développée.

L'invention pallie ces inconvénients. Elle vise une technique d'impression chaîne moins coûteuse, plus facile à mettre en oeuvre et dans laquelle, à tout moment, on puisse corriger un défaut quelconque sans affecter la valeur commerciale du reste de la pièce déjà imprimée, et qui soit enfin adapté à la réalisation de petites séries à la demande.

Ce procédé pour imprimer chaîne un motif sur une étoffe, dans lequel une nappe de fils de chaîne, enroulée sur une ensouple d'un métier de production d'étoffe chaîne par insertion d'un fil de trame ou de liage dans la nappe de fils de chaîne, défile en continu depuis cette ensouple jusqu'à l'organe d'insertion ou de liage, métier qui comprend un dispositif de commande de l'avancée continue de la nappe de fils de chaîne et de l'organe d'insertion ou de liage, se caractérise en ce qu'il consiste :
- entre la sortie de l'ensouple, mais avant l'organe d'insertion ou de liage, à amener au voisinage de la nappe de fils de chaîne un papier transfert portant un motif de colorants, apte à être transféré sur les fils sous l'effet de la chaleur ;
- puis, à faire défiler ce papier transfert en rapport de vitesses avec la vitesse d'avancée de la nappe de fils de chaîne ;
- puis, toujours en continu, à appuyer en permanence ce papier transfert qui défile contre la nappe de fils de chaîne qui défile également dans ce rapport avec le papier, en prenant soin de diriger la feuille du papier transfert portant le motif vers la nappe de fils de chaîne, et, simultanément, à transférer ce motif sur les fils sous l'effet continu de cette pression et de la chaleur sèche ;
- et enfin, à réceptionner séparément l'étoffe imprimée obtenue après insertion, et le papier transfert dont le motif a été au moins partiellement transféré sur la nappe de fils de chaîne.

En d'autres termes, l'invention consiste à réaliser la technique d'impression-chaîne par la technique de transfert, toutes deux connues depuis fort longtemps, sur le métier à tisser lui-même, et non plus sur la chaîne avant que celle-ci soit placée sur le métier à tisser à tricoter, à tufter ou autres, et sans avoir à déformer préalablement le motif dans le sens de la longueur. On opère donc ainsi à faibles coûts, d'autant que l'on utilise des motifs normaux (rapport un), et à des vitesses très différentes et lentes, ce qui permet de contrôler facilement l'étoffe imprimée en cours même de fabrication. Cette transposition sur le métier à tisser ne s'imposait pas à l'évidence. A preuve, la technique d'impression transfert est connue depuis fort longtemps. L'intégration sur un métier à tisser constitue une rupture par rapport aux techniques usuelles, d'autant que l'on réduit considérablement la vitesse d'impression (ce qui va à l'encontre de la productivité) ; en revanche, cette rupture permet toutefois de résoudre avec succès un problème qui se posait depuis longtemps et que l'on ne savait pas satisfaire économiquement.

Dans la description et dans les revendications, par "métier" ou "métier chaîne", on englobe aussi bien les métiers à tisser eux-mêmes, c'est-à-dire chaîne et trame, que les métiers chaîne de type indémaillable (Rachel, Malimo ou autres), bouclettes ou analogues, c'est-à-dire tous dispositifs de production d'étoffes à partir de chaînes de fils.

De même, "par motif de colorants", on désigne non seulement un motif réalisé à partir de un ou plusieurs colorants, mais aussi une impression unie.

Avantageusement, en pratique :
- le motif de colorants est déposé sur au moins une nappe de fils de chaîne, juste en amont des cadres du métier à tisser, c'est-à-dire entre l'ensouple et lesdits cadres, et de préférence au voisinage du point d'ouverture de la foule ;
- la vitesse d'avance du papier transfert portant le motif est exactement synchronisée et égale à la vitesse d'avancée de la chaîne (à l'embuvage près) ;
- le rapport de ces deux vitesses est compris entre 0,1 et deux (2), ce qui permet d'épuiser le motif du papier, ce dont on ne se préoccupait guère jusqu'alors ; si le rapport est de un (1), à l'embuvage près, on reproduit fidèlement le motif ; en revanche, plus ce rapport diminue, c est-à-dire plus la vitesse de la chaîne dépasse celle du papier (rapport inférieur à 1), plus on épuise le papier support du motif de colorants, ce qui se traduit par une économie appréciable et une meilleure protection de l'environnement ; sur un métier à tisser chaîne et trame, ce rapport est en pratique compris entre 0,2 et 1 ; il pourrait être supérieur à un (1), mais il s'ensuit une consommation excessive et anti-économique de papier, donc de colorants ; on a observé que pour un tissu velours ou à bouclettes, on obtient de bons résultats avec un rapport de 0,2 et de 0,3 ; avec un métier Rachel, on peut utiliser ces mêmes rapports ;
- l'entraînement du papier transfert est assuré positivement par un jeu de pignons, de chaînes, et de rouleaux d'appel commandés par l'arbre de commande générale du métier ;
- en fonctionnement, le patin chauffant est appuyé en permanence contre les fils de chaîne, juste en amont du point normal d'ouverture de la chaîne, et est automatiquement et spontanément relevé lors d'un arrêt du métier.

Dans un métier sans foule, le patin chauffant est placé au plus près de l'entrée de la chaîne intéressée sur les mécaniques.

Il va de soi que les fils de la chaîne doivent être, pour partie essentielle, en un matériau réceptif aux colorants transfert, c'est-à-dire aux colorants transférables. Ces fils peuvent être par exemple en polyester, en polyamide, en triacétate, en acrylique, voire en soie ou en coton.

L'invention concerne également un dispositif pour la mise en oeuvre de ce procédé sur un métier à tisser chaîne et trame, comprenant :
. une ensouple contenant une nappe de fils de chaîne,
. un rouleau de détour sur lequel s'étale la nappe de fils de chaîne qui défile,
. un organe d'insertion d'un fil de trame ou de liage dans la nappe de fils de chaîne,
. une commande générale de l'avance de la nappe, de l'organe d'insertion et du renvidage de l'étoffe formée,
caractérisé en ce qu'il comporte au voisinage du rouleau de détour :
- un premier moyen pour débiter une feuille de papier transfert portant un motif de colorants ;
- un second moyen pour réceptionner cette feuille ;
- un patin chauffant régulé en température disposé entre ces deux moyens, destiné à venir appuyer en permanence la feuille transfert sur toute la largeur de la nappe de fils de chaîne qui défile ;
- un ensemble pour assurer le synchronisme du premier et du second moyens avec la commande générale du métier.

Avantageusement, en pratique :
- le premier et le second moyens débiteur et de renvidage sont constitués par une paire de rouleaux parallèles moteurs ;
- le patin chauffant est disposé entre deux rouleaux de détour, définissant un plan confondu avec le plan de la nappe de fils de chaîne qui défile ;
- le patin chauffant présente des vérins destinés, pendant le fonctionnement du métier, à l'appuyer sur la nappe de fils de chaîne qui défile et des ressorts destinés à éloigner immédiatement ce patin de la nappe, dès que le métier s'arrête.

La manière dont l'invention peut être réalisée et les avantages qui en découlent ressortiront mieux des exemples de réalisation qui suivent, à l'appui des figures annexées.

La figure 1 est une représentation schématique sommaire d'un mode d'exécution générale de l'invention.

La figure 2 montre en détail et vu en coupe un mode d'exécution particulier.

En se référant à la figure 1, une nappe de fils de chaîne (1) est dévidée de manière connue de son ensouple (2) en passant sur un jeu de rouleaux de détour, respectivement (3) et (4). De manière connue, la chaîne pénètre dans des cadres désignés par la référence (5), puis dans le peigne de battage (6), qui forme le point de façure (7). Le tissu formé (8) passe ensuite sur un rouleau de détour (9), pour être renvidé sur un rouleau magasin (10).

La référence (11) désigne le point d'ouverture de la foule (12).

Une bobine (15) de papier transfert (16) portant un motif approprié est amenée au contact de la chaîne (1) par appui sur le rouleau de détour (4). Juste au voisinage aval du point d'ouverture (11) de la foule (12), un patin chauffant (17) susceptible d'être animé d'un mouvement de monte et baisse selon le sens indiqué par la flèche, vient fixer à la chaleur le colorant sur la chaine (1) qui avance doucement. Une barre de détour (18) permet de récupérer le papier transfert épuisé (19) sur un rouleau (20), synchronisé avec l'avance du métier.

En pratique, dans cette réalisation, le point d'ouverture réel de la chaîne est reporté en (18).

Comme illustré, le patin chauffant (17) est disposé au voisinage du rouleau de détour (4), juste en amont du point d'ouverture (11) de la foule. En fonctionnement, ce patin (17) est juste au contact de la nappe de fils (12). Ce patin chauffant (17), par exemple en aluminium anodisé, est chauffé à l'électricité et est régulé par une armoire appropriée avec une précision de plus ou moins deux degrés, entre 150 et 220°C. Un système de relevage, non représenté, permet d'écarter immédiatement le patin (17) à chaque arrêt du métier, ce qui permet alors d'intervenir sur les fils de la foule (12).

On comprend aisément que lorsqu'un fil manque dans la foule (12) ou présente un défaut, il suffit, comme c'est habituel, d'arrêter le métier. Immédiatement, le patin (17) s'écarte. On effectue la réparation. A la remise en marche, le patin (17) redescend automatiquement. Toute autre formation de défaut apparaissant sur la façure entre (7) et (9) peut ainsi être instantanément corrigée de la même manière.

Dans une première forme de réalisation préférée, la vitesse d'enroulement du rouleau (20) de papier (19) est, à l'embuvage près, égale à la vitesse d'avancée de la nappe (1) de fils de chaîne. On transfère de la sorte exactement le motif dans un rapport un pour un. Comme par ailleurs, le transfert s'effectue au voisinage du point d'ouverture de la foule, du fait du mouvement permanent des fils, on obtient un effet de léger flou très recherché pour ces tissus de luxe.

Dans une autre forme d'exécution, la vitesse de renvidage du rouleau (20) est synchronisée au cinquième de la vitesse d'avancée de la nappe (1). De la sorte, on obtient de manière économique et intéressante un effet chiné ombré original, parfaitement maîtrisé, très recherché actuellement. Par ailleurs, on a ainsi épuisé totalement les colorants du papier transfert (16), ce qui évite ou atténue les problèmes de pollution que pose cette technique d'impression-transfert.

Dans une autre forme d'exécution, le tissu (8) est un tissu velours ou à bouclettes. Dans la technique actuelle de transfert différé (voir CH-D-53/75 cité dans le préambule), pour imprimer des motifs sur les chaînes de boucles de ces tissus, il est nécessaire de déformer le motif dans le rapport d'embuvage. Dans l'invention, il suffit de mettre en oeuvre un motif normal et de régler la vitesse de défilement du papier (19) en rapport avec l'embuvage. Cela se traduit par de meilleurs résultats et une économie appréciable, tant à la conception du motif qu'à la mise en oeuvre. De surcroît, en jouant sur les rapports des vitesses et les réglages du métier, on peut modifier le motif imprimé sur les boucles et obtenir des effets originaux inattendus, tels que chiné, ombré, etc.., ce que ne permet pas la technique décrite dans le préambule. On peut aussi transformer à volonté la longueur des dessins.

Dans une autre variante, la nappe de fils de chaîne (1) peut être constituée par des fils rétractables, par exemple des fils texturés mousse. On obtient ainsi grâce à l'opération de transfert à chaud (17) un fixage de ce fil, ce qui permet d'obtenir des caractéristiques et des effets nouveaux et originaux.

Dans une variante, le procédé selon l'invention peut être mis en oeuvre sur un métier à tricoter indémaillable. Il suffit d'appliquer le papier transfert sur au moins l'une des nappes de fils de chaîne pour obtenir une impression appropriée.

Dans un mode d'exécution pratique, montré à la figure 2, la nappe de fils de chaîne (30) est dévidée de l'ensouple (31), passe sur un rouleau de détour (32), où se trouve le point (33) d'ouverture de la foule désignée par la référence (34).

L'ensemble caractéristique de transfert, désigné par la référence générale (35), comprend une première paire de deux rouleaux, respectivement fou (36) et moteur (37) sur lequel est placée la bobine (38) de papier transfert (39) vierge. Ce papier (39), motif côté fils (30), passe sur un premier rouleau de détour (40) situé à proximité de (33), puis sur un second rouleau de détour (41), de manière à ce que le trajet (40,41) soit sensiblement horizontal et parallèle à la chaine (34). Le papier épuisé (45) remonte pour être réceptionné sur la bobine (46) entraînée par la paire de rouleaux moteurs (47-48). Le plus généralement, les rouleaux moteurs (37,47 et 48) sont entraînés à la même vitesse et, grâce à un ensemble de pignons et de chaines, relié à l'arbre de commande du métier, à la même vitesse que celle d'avance de la chaine (30).

Pour faciliter la compréhension et ne pas surcharger la figure, la distance entre 33 et 40 a été exagérée, alors qu'en pratique, elle est réduite au minimum.

Un patin chauffant profilé (50), analogue à (17), maintient en permanence en cours de fonctionnement, le papier transfert (39) en appui sur la nappe de fils de chaîne, grâce à un ressort (51) guidé sur une tige (52). Un vérin, non représenté, parallèle au ressort (51) permet d'écarter immédiatement le patin chauffant (50) lorsque le métier s'arrête.

Avantageusement, les rouleaux de détour (40) et (41) sont montés chacun sur un bras réglable en position, ce qui permet de faire varier à la fois l'encombrement entre (40) et (41) et la pression du papier transfert sur la nappe de fils de chaîne.

Le procédé selon l'invention présente de nombreux avantages. On peut citer :
- un investissement modeste, puisqu'il suffit d'ajouter un simple patin régulé en température et une liaison synchronisée à l'organe d'entraînement classique du métier, pour obtenir un ensemble intégré ;
- la suppression de l'étape distincte nécessaire jusqu'alors d'impression de la chaîne et de ce qui s'ensuit, d'où un coût réduit, une sécurité accrue et une meilleure finesse des résultats obtenus ;
- la possibilité d'utiliser des papiers transfert normaux d'usage courant et non déformés dans le sens long, comme dans la technique décrite dans le document CH-D-53/75 cité dans le préambule ;
- la souplesse, puisqu'il est très facile de changer le papier transfert, donc la possibilité de réaliser des petites séries, dans l'ordre choisi et à tout moment ; alors que dans la technique antérieure d'impression différée, l'ordre dans lequel se fait le tissage est figé à rebours de l'ordre fixé à l'impression ;
- la possibilité de contrôler quasi instantanément l'étoffe finie, donc la possibilité de modifier rapidement les conditions opératoires ;
- un bon contrôle de la qualité des imprimés chaîne réalisés de la sorte ;
- la possibilité de corriger à tout moment les défauts dûs aux fils et au tissage ;
- et enfin, grâce à la possibilité nouvelle de jouer sur les rapports des vitesses chaîne et papier, la possibilité d'obtenir des effets originaux, dont les ombrées reproductibles et à grands rapports, actuellement recherchés.

## Revendications

1. Procédé pour imprimer chaîne un motif sur une étoffe, dans lequel une nappe de fils de chaîne, enroulée sur une ensouple d'un métier de production d'étoffe chaîne par insertion d'un fil de trame ou de liage dans la nappe de fils de chaîne, défile en continu depuis cette ensouple jusqu'à l'organe d'insertion ou de liage, métier qui comprend un dispositif de commande de l'avancée continue de la nappe de fils de chaîne et de l'organe d'insertion ou de liage, caractérisé en ce qu'il consiste :
- entre la sortie de l'ensouple, mais avant l'organe d'insertion ou de liage, à amener au voisinage de la nappe de fils de chaîne un papier transfert portant un motif de colorants, apte à être transféré sur les fils sous l'effet de la chaleur ;
- puis, à faire défiler ce papier transfert en rapport de vitesses avec la vitesse d'avancée de la nappe de fils de chaîne ;
- puis, toujours en continu, à appuyer en permanence ce papier transfert qui défile contre la nappe de fils de chaîne qui défile également dans ce rapport avec le papier, en prenant soin de diriger la feuille du papier transfert portant le motif vers la nappe de fils de chaîne, et, simultanément, à transférer ce motif sur les fils sous l'effet continu de cette pression et de la chaleur sèche ;
- et enfin, à réceptionner séparément l'étoffe imprimée obtenue après insertion, et le papier transfert dont le motif a été au moins partiellement transféré sur la nappe de fils de chaîne.

2. Procédé selon la revendication 1, caractérisé en ce que la vitesse d'avance du papier transfert (16,39) portant le motif est exactement synchronisée avec la vitesse d'avance de la chaîne (1,30).

3. Procédé selon la revendication 2, caractérisé en ce que le rapport entre la vitesse d'avance de la chaîne (1,30) et la vitesse de défilement du papier transfert (16,39), est compris entre 0,1 et 2.

4. Procédé selon la revendication 3, caractérisé en ce que le rapport entre la vitesse d'avance du papier transfert (19,45) et la vitesse d'avancée de la chaîne (1,30) est à l'embuvage près, égal à un (1).

5. Procédé selon la revendication 3, caractérisé en ce que le rapport de la vitesse d'avance du papier transfert (19,45) et de la chaîne (12,30) est voisin de 0,2.

6. Procédé selon la revendication 1, caractérisé en ce que l'étoffe est un tissu chaîne et trame et en ce que, en fonctionnement, le patin chauffant (17,50) est appuyé en permanence contre les fils de chaîne (12,30), juste en amont du point normal d'ouverture (11) de la chaîne, et en ce que lors d'un arrêt du métier, ce patin (17,50) est automatiquement relevé.

7. Dispositif pour la mise en oeuvre de ce procédé sur un métier à tisser chaîne et trame, comprenant :
. une ensouple (2,31), contenant une nappe (1,30) de fils de chaîne,
. un rouleau de détour (4,32), sur lequel s'étale la nappe de fils de chaîne qui défile,
. un organe d'insertion d'un fil de trame ou de liage dans la nappe de fils de chaîne,
. une commande générale de l'avance de la nappe, de l'organe d'insertion et du renvidage de l'étoffe formée,
caractérisé en ce qu'il comporte au voisinage du rouleau de détour (4,32) :
- un premier moyen (15 ; 36,37) pour débiter une feuille de papier transfert (16,39) portant un motif de colorants ;
- un second moyen (20 ; 47,48) pour réceptionner cette feuille (19,45) ;
- un patin chauffant (17,50) régulé en température, disposé entre ces deux moyens, destiné à venir appuyer en permanence la feuille transfert sur toute la largeur de la nappe de fils de chaîne qui défile ;
- un ensemble pour assurer le synchronisme du premier et du second moyens avec la commande générale du métier.

8. Dispositif selon la revendication 7, caractérisé en ce que le premier et le second moyens débiteur (37,38) et de renvidage (47,48), sont constitués par une paire de rouleaux parallèles moteurs.

9. Dispositif selon la revendication 7, caractérisé en ce que le patin chauffant (50) régulé en température, est disposé entre deux rouleaux de détour (40,41) définissant un plan confondu avec le plan de la nappe (34) de fils de chaîne qui défile, disposé au voisinage du point (33) d'ouverture de la foule.

10. Dispositif selon la revendication 7, caractérisé en ce que le patin chauffant (50) présente des vérins destinés, pendant le fonctionnement du métier, à l'appuyer en permanence sur la nappe de fils de chaîne qui défile et des ressorts (51) destinés à éloigner immédiatement ce patin (50) de la nappe (34) dès que le métier s'arrête.

## Claims

1. A process for the warp printing of a design onto a cloth, in which a lap of warp yarns, wound onto a beam of a loom for producing warp cloth by inserting a weft or binding yarn into the lap of warp yarns, travels continuously from this beam as far as the insertion or binding member, said loom comprising an apparatus for controlling the continuous advance of the lap of warp yarns and the insertion or binding member, characterized in that it involves :
- between the exit of the beam, but before the insertion or binding member, bringing into the vicinity of the lap of warp yarns a transfer paper carrying a dye design capable of being transferred onto the yarns under the effect of heat;
- then, causing this transfer paper to travel in a speed ratio with the speed of advance of the lap of warp yarns;
- then, still continously, pressing this traveling transfer paper permanently against the lap of warp yarns likewise traveling in this ratio with the paper, care being taken to direct the sheet of transfer paper carrying the design towards the lap of warp yarns, and simultaneously transferring this design onto the yarns under the continuous effect of this pressure and of dry heat;
- and finally, separately receiving the printed cloth obtained after insertion and the transfer paper, the design of which has been transferred at least partially onto the lap of warp yarns.

2. The process as claimed in claim 1, wherein the speed of advance of the transfer paper (16, 39) carrying the design is synchronized exactly with the speed of advance of the warp (1, 30).

3. The process as claimed in claim 2, wherein the ratio between the speed of advance of the warp (1, 30) and the speed of travel of the transfer paper (16, 39) is between 0.1 and 2.

4. The process as claimed in claim 3, wherein the ratio between the speed of advance of the transfer paper (19, 45) and the speed of advance of the warp (1, 30) is equal to one (1), with the exception of the shrinkage.

5. The process as claimed in claim 3, wherein the ratio of the speed of advance of the transfer paper (19, 45) and of the warp (12, 30) is in the neighborhood of 0.2.

6. The process as claimed in claim 1, wherein the cloth is a warp and weft fabric, and wherein, during operation, the heating pad (17, 50) is pressed permanently against the warp yarns (12, 30) just upline of the normal opening point (11) of the warp(sic), and wherein this pad (17, 50) is raised automatically whenever the loom stops.

7. An apparatus for carrying out this process on a warp and weft weaving loom, comprising:
. a beam (2, 31) containing a lap (1, 30) of warp yarns,
. a guide roller (4, 32) on which the traveling lap of warp yarns is spread,
. a member for inserting a weft or binding yarn into the lap of warp yarns,
. a general control of the advance of the lap, of the insertion member and of the winding of the cloth formed,
characterized in that it comprises in the vicinity of the guide roller (4, 32) ;
- A first means (15 ; 36, 37) for delivering a sheet of transfer paper (16, 39) carrying a dye design;
- a second means (20 ; 47, 48) for receiving this sheet (19, 45);
- a heating pad (17, 50) of regulated temperature arranged between these two means and intended for pressing the transfer sheet permanently over the entire width of the traveling lap of warp yarns;
- an assembly for ensuring the synchronism of the first and of the second means with the general control of the loom.

8. The apparatus as claimed in claim 7, wherein the first and second delivery (37, 38) and winding (47, 48) means consist of a pair of parallel driving rollers.

9. The apparatus as claimed in claim 7, wherein the heating pad (50) of regulated temperature is arranged between two guide rollers (40, 41) defining a plane coinciding with the plane of the traveling lap (34) of warp yarns, located in the vicinity of the shed formation point (33).

10. The apparatus as claimed in claim 7, wherein the heating pad (50) possesses jacks intended, while the loom is in operation, for pressing it permanently onto the traveling lap of warp yarns and springs (51) intended for moving this pad (50) away from the lap (34) immediately, as soon as the loom stops.

## Patentansprüche

1. Verfahren zum Kettendrucken eines Motivs auf einen Stoff, bei dem eine Lage von Kettfäden, die auf einem Kettbaum aufgerollt ist, der einer Maschine zur Stoffherstellung durch Eintragen eines Schuß- oder Bindefadens in die Kettfadenlage zugeordnet ist, kontinuierlich von dem Kettbaum bis zum Eintrag- oder Bindeorgan vorläuft, wobei die Maschine eine Antriebsvorrichtung für den kontinuierlichen Vorlauf der Kettfadenlage und für das Eintrag- oder Bindeorgan aufweist, dadurch gekennzeichnet, daß es folgende Schritte umfaßt:
- Verbringen eines Transferpapiers, welches ein Motiv aus Farbstoffen trägt, die geeignet sind, auf die Fäden unter Einwirkung von Hitze übertragen zu werden, im die Nähe der Kettfadenlage hinter dem Ablauf des Kettbaums und jedoch vor dem Eintrag- oder Bindeorgan;
- weiterhin, Vorlaufenlassen dieses Transferpapiers in einem Geschwindigkeitsverhältnis zu der Vorlaufgeschwindigkeit der Kettfadenlage;
- weiterhin, immer noch kontinuierlich, permanentes Andrücken dieses vorlaufenden Transferpapiers gegen die Kettfadenlage, die in dem angegebenen Geschwindigkeitsverhältnis mit dem Papier vorläuft, indem dafür gesorgt wird, daß die Transferpapierfolie, die das Motiv trägt, gegen die Kettfadenlage geleitet wird und gleichzeitig das Motiv unter dem kontinuierlichen Einfluß des Druckes und trockener Hitze auf die Fäden übertragen wird;
- und schließlich, getrenntes Aufnehmen des nach dem Eintragen erhaltenen, bedruckten Stoffes und des Transferpapiers, dessen Motiv zumindest teilweise auf die Kettfadenlage übertragen wurde.

2. Verfahren nach Anspruch 1, dadurch gekennzeichnet, daß die Vorlaufgeschwindigkeit des Transferpapiers (16,39), welches das Motiv trägt, exakt mit der Vorlaufgeschwindigkeit der Kette (1,30) synchronisiert ist.

3. Verfahren nach Anspruch 2, dadurch gekennzeichnet, daß das Verhältnis zwischen der Vorlaufgeschwindigkeit der Kette (1,30) und der Vorlaufgeschwindigkeit des Transferpapiers (16,39) zwischen 0,1 und 2 liegt.

4. Verfahren nach Anspruch 3, dadurch gekennzeichnet, daß das Verhältnis zwischen der Vorlaufgeschwindigkeit des Transferpapiers (16,45) und der Vorlaufgeschwindigkeit der Kette (1,30), von der Kettenschrumpfung abgesehen, gleich eins ist,

5. Verfahren nach Anspruch 3, dadurch gekennzeichnet, daß das Verhältnis zwischen der Vorlaufgeschwindigkeit des Transferpapiers (16,45) und der Kette (12,30) im Bereich von 0,2 liegt.

6. Verfahren nach Anspruch 1, dadurch gekennzeichnet, daß der Stoff ein Gewebe mit Kette und Schuß ist und daß im Betrieb die Heizplatte (17,50) in Vorlaufrichtung direkt vor der normalen Stelle der Öffnung (11) der Kette permanent gegen die Kettfadenlage (12,30) gedrückt ist und daß bei einem Anhalten der Maschine die Platte (17,50) automatisch abgehoben wird.

7. Vorrichtung zur Durchführung des Verfahrens auf einer Webmaschine mit Kette und Schuß, mit:
· einem Kettbaum (2,31), der eine Kettfadenlage (1,30) aufweist,
· einer Umlenkrolle (4,32), über die sich die vorlaufende Kettfadenlage erstreckt,
· einem Organ zum Eintragen eines Schuß- oder Bindefaders in die Kettfadenlage,
· einem Hauptantrieb für den Vorlauf der Lage, für das Eintragorgan und für das Aufwickeln des gebildeten Stoffes,
dadurch gekennzeichnet, daß sie in der Nähe der Umlenkrolle (4,32) folgendes umfaßt:
- ein erstes Mittel (15; 36,37) zur Abgabe einer Transferpapierfolie (16,39), welche ein Motiv aus Farbstoffen trägt;
- ein zweites Mittel (20; 47,48) zur Aufnahme dieser Folie (19,45);
- eine temperaturregulierte Heizplatte (17,50), die zwischen diesen beiden Mitteln angeordnet ist und dazu vorgesehen ist, die Transferpapierfolie permanent gegen die vorlaufende Kettfadenlage über deren gesamte Breite zu drücken;
- eine Anordnung zur Bewirkung der Synchronisation des ersten und zweiten Mittels mit dem Hauptantrieb der Maschine.

8. Vorrichtung nach Anspruch 7, dadurch gekennzeichnet, daß des erste Abgabe- und das zweite Aufwickelmittel (36,37 bzw. 47,48) je von einem Paar paralleler Antriebsrollen gebildet werden.

9. Vorrichtung nach Anspruch 7, dadurch gekennzeichnet, daß die temperaturregulierte Heizplatte (50) zwischen zwei Umlenkrollen (40,41) angeordnet ist, welche eine Ebene festiegen, die mit der Ebene der vorlaufenden Lage von Kettfäden (34) zusammenläuft, und in der Nähe des Punktes (33) der Fachöffnung angeordnet ist.

10. Vorrichtung noch Anspruch 7, dadurch gekennzeichnet, daß die Heizplatte (50) Stellantriebe aufweist, die dazu dienen, während des Betriebs der Maschine die Heizplatte (50) permanent gegen die vorlaufende Kettfadenlage zu drücken, und daß sie Federn (51) aufweist, die dazu dienen, diese Platte (50) sofort von der Lage (34) zu entfernen, wenn die Maschine anhält.
